# EUROPÄISCHE PATENTSCHRIFT

(11) **EP 0 091 610 B1**
(45) Veröffentlichungstag und Bekanntmachung des Hinweises auf die Patenterteilung: **04.06.1986**
(21) Anmeldenummer: 83103157.0
(22) Anmeldetag: 30.03.1983
(51) Int. Cl.: B43K 5/18

(54) **Tintenleiter für Füllfederhalter**
Feeding conduit for a fountain pen
Conducteur d'encre pour stylographe

(30) Priorität: 30.03.1982 DE 3211586; 29.03.1983 DE 3311364
(43) Veröffentlichungstag der Anmeldung: 19.10.1983
(73) Patentinhaber: Anweiler, Walter, Ing. (grad.), D-6907 Nussloch (DE)
(72) Erfinder: Anweiler, Walter, Ing. (grad.), D-6907 Nussloch (DE)

## Beschreibung

Die Erfindung betrifft einen Tintenleiter für Füllfederhalter mit im Innern des Halterschaftvorderteiles zu beiden Seiten des Tintenleiterkernes angeordneten kapillaren Tintenkammern zur Aufnahme des Tintenüberschusses und mit einem die Tintenkammern mit der Aussenluft verbindenden Belüftungskanal.

Bekannt sind Füllfederhalter mit im Innern des Halterschaftvorderteiles angeordneten, in den Tintenleiter eingearbeiteten kammartigen Tintenkammern, wobei jede einzelne Kammer für sich mit einem für alle Kammern gemeinsamen nach aussen führenden Belüftungskanal verbunden ist. Der längsverlaufende Belüftungskanal überschneidet die kammartigen Tintenkammern und verbindet sie so mit der Aussenluft. Bei diesen Füllfederhaltern kann es leicht vorkommen, dass überschüssige Tinte über die vorderen Tintenkammern direkt in den Belüftungskanal gelangt, diesen vorne verschliesst und dadurch die Entlüftung der hinten liegenden Kammern verhindert. Die hinten liegenden Kammern sind dann nicht mehr in der Lage überschüssige Tinte aufzunehmen. Auch besteht bei derart ausgebildeten Füllfederhaltern die Gefahr, dass bei unkontrollierten stossartigen Bewegungen des Füllfederhalters Tinte aus den Tintenkammern über den Belüftungskanal herausspritzt. Ein weiterer Nachteil besteht darin, dass die im Tintenzuführungskanal und gegebenenfalls auch in den Tintenkammern befindliche Tinte bei geöffnetem Füllfederhalter zu rasch verdunstet, ein Austrocknen der Tintenkammern und der Tintenkanäle und damit ein Aussetzen des Tintenflusses beim Schreiben stets zu befürchten ist.

Um diese Nachteile zu beseitigen, wurde schon vorgeschlagen, den Belüftungskanal durch eine zentral angeordnete Längsbohrung zu bilden, die nur in der Mitte der Bohrung (z.B. deutsche Patentschrift 920 051 ) oder nur am hinteren Ende (z.B. amerikanische Patentschrift 2 512 004) über eine kurze Querbohrung mit den Tintenkammern in Verbindung steht. Solche durch eine Längsbohrung im Tintenleiter oder durch ein Rohr gebildeten Belüftungskanäle haben zwar den Vorteil, dass Überschusstinte von den Tintenkammern her nicht unmittelbar in den Belüftungskanal gelangen und ihn verschliessen kann. Die Gefahr eines Verschlusses der hinteren Öffnung dieser Belüftungskanäle durch Tinte, die sich in den engen Verbindungswegen zwischen dem hinteren Kanalende und den Tintenkammern sehr leicht festsetzen kann, ist bei den bekannten Füllfederhaltern nicht behoben. Auch sind Füllfederhalter dieser Art wegen ihres komplizierten Aufbaues spanabhebend nur schwer und im Spritzverfahren nicht herzustellen.

Bekannt ist auch ein Füllfederhalter mit einer in die Wand der Hülse (Vorderteil) eingearbeiteten, nach innen zu durch die flache Unterseite des Tintenleiters verschlossene, als Luftzuführungskanal dienende Längsnut (Französische Patentschrift 1 471 265). Die Längsnut steht hierbei an ihrem hinteren Ende mit dem Tintenzuführungskanal und insbesondere auch mit dem zum Tintenbehälter führenden Luftkanal direkt in Verbindung. Die Längsnut dient daher ausschliesslich der Zufuhr der Luft zum Tintenbehälter beim Schreiben. Tintenkammern zur Aufnahme des Tintenüberschusses sind nicht vorgesehen. Die kurze Längsnut im Bereich des Federsitzes ist daher kein Belüftungskanal im Sinne des in der Einleitung angegebenen technischen Gebiets, auf das sich die Erfindung bezieht.

Aufgabe der Erfindung ist die Schaffung eines im Spritzverfahren mit vergleichsweise einfachen Formwerkzeugen herstellbaren Tintenleiters, dessen Tintenkammern über einen funktionssicheren Belüftungs- und Entlüftungskanal mit der Aussenluft verbunden sind.

Die Aufgabe wird dadurch gelöst, dass der Belüftungskanal durch eine in die Unterseite des Tintenleiterkerns eingearbeitete, mit den Tintenkammern wieder vorne noch an den Seiten in Verbindung stehende Längsnut gebildet ist, dass das Halterschaftvorderteil selbst oder eine in das Vorderteil eingesetzte Hülse mit einer nach innen vorstehenden Längsrippe versehen ist, die in die Längsnut mit seitlichem Festsitz eingreift und damit den Belüftungskanal an seinen Längsseiten tintendicht verschliesst, und dass die den Belüftungskanal enthaltende untere Tintenleiterhälfte gegenüber der oberen Tintenleiterhälfte am hinteren Ende des Tintenleiters abgesetzt und hinten so weit gekürzt ist, dass hinter dem hinten offenen Ende des Belüftungskanals ein freier, praktisch kapillaritätsfreier Raum entsteht, in dem die Tinte keinen kapillaren Halt findet.

Die bekannten Tintenkammern bestehen in der Regel aus von oben nach unten bis in die untere Tintenleiterhälfte hinein sich erstreckenden kammartigen Einschnitten zu beiden Seiten des Tintenleiterkerns. Solche Tintenkammern sind im Spritzverfahren nur mit sehr präzisen und teuren Formwerkzeugen herzustellen. Einfacher und billiger herzustellen sind zu beiden Seiten des Tintenleiterkerns angeordnete längsverlaufende Tintenkammern, die durch parallel zur Symmetrieebene des Tintenleiters verlaufenden Seitenflächen des Tintenleiterkerns einerseits, die seitlichen Innenflächen der den Tintenleiter umschliessenden Hülse andererseits und die inneren und äusseren Seitenflächen von dazwischen angeordneten Längsrippen gebildet sind.

Besonders vorteilhaft für die Funktion der Tintenkammern und auch für deren Herstellung ist die Kombination der beschriebenen längsverlaufenden Tintenkammern mit den an sich bekannten quergerichteten kammartigen Tintenkammern. Die Kombination besteht darin, dass die zu beiden Seiten des Tintenleiterkerns angeordneten längsverlaufenden Tintenkammern nur in die untere, durch die Mittelebene nach oben begrenzte Tintenleiterhälfte eingearbeitet sind und dass diese Tintenkammern durch nur in die obere Tintenleiterhälfte eingearbeitete querverlaufenden kammartigen Tintenkammern ergänzt sind. Auf diese Weise wird der im Innern der Hülse für den Tintenleiter zur Verfügung stehende Raum optimal ausgenutzt und eine höhere Aufnahmefähigkeit der Tintenkammern insgesamt erreicht.

Die Erfindung ist auf der Zeichnung in zwei Ausführungsbeispielen dargestellt. Es zeigen die Figuren 1 bis 5 einen Tintenleiter mit dem Belüftungskanal nach der Erfindung und mit nur längsverlaufenden Tintenkammern zu beiden Seiten des Tintenleiterkerns, und es zeigen die Figuren 6 bis 10 einen Tintenleiter nach der Erfindung mit kombinierten längs- und querverlaufenden Tintenkammern.

Der Tintenleiter ist auf der Zeichnung mit 1, die ihn umschliessende Hülse mit 2 und die Schreibfeder mit 3 bezeichnet. An der Oberseite des Tintenleiters 1 befindet sich der zur Schreibfeder führende, in den Kern 10 eingearbeitete Tintenzuführungskanal 4. Der zum Tintenbehälter führende Luftkanal 5 ist in die nach innen verstärkte Wand 18 der Hülse 2 eingelassen. Die Verlegung des Luftkanals 5 vom Tintenleiter weg in die Wand der Hülse erleichtert die Herstellung und verbessert den gegensinnigen Austausch von Luft und Tinte beim Schreiben.

Beim Schreiben muss die Ersatzluft in den mit einem Tinten-Luftgemisch erfüllten Luftkanal 5 eindringen können. Deshalb ist der Luftkanal 5 an seinem vorderen stirnseitigen Ende durch eine in den Tintenleiterkern 10 eingearbeitete Aussparung 17 versehen, die so bemessen ist, dass beim Schreiben nur soviel Luft in den Luftkanal 5 eindringt, als Tinte verbraucht wird.

Zu beiden Seiten des Tintenleiterkernes 10 (Figuren 1 bis 5) befinden sich die längsverlaufenden Tintenkammern 7.1 und 7.2. Zwischen diesen befinden sich die sie bildenden Längsrippen 9. Die Längsrippen sind vorne und hinten mit dem Tintenleiterkörper verbunden und dazwischen stellenweise auch durch kurze Stege 15 mit dem Tintenleiterkern 10.

Im Ausführungsbeispiel nach den Figuren 6 bis 10 der Zeichnung sind die längsverlaufenden Tintenkammern 7.1 und 7.2 nur in die untere Tintenleiterhälfte eingearbeitet. In der oberen Tintenleiterhälfte dagegen sind zu beiden Seiten des Kerns 10 quergerichtete kammartige Tintenkammern 6 in den Tintenleiter eingearbeitet. Beide Tintenkammern, 6 und 7.1, stehen in der Mittelebene Y über Kreuz miteinander in Verbindung, ebenso auch die Querrippen 8 mit den Längsrippen 9. Die äusseren Längskammern 7.2 erstrecken sich nach oben über die Mittelebene Y hinaus bis in die obere Tintenleiterhälfte hinein, wo sie mit den quergerichteten Tintenkammern 6 in Verbindung stehen. Die Tintenkammern 6 sind oben durch sehr enge, Luft nicht durchlassende Quereinschnitte 16 im Kern 10 des Tintenleiters 1 mit dem Tintenzuführungskanal 4 verbunden.

Der Belüftungskanal ist durch die Längsnut 11 und die in sie eingreifende Längsrippe 12 gebildet. Der im Querschnitt gabelförmige untere Teil des Tintenleiterkerns 10 fasst mit seitlicher Kraft die etwas breiter als die Längsnut 11 bemessene Längsrippe 12, sodass sie durch ihren festen Sitz in der Längsnut 11 den Belüftungskanal tintendicht verschliesst.

Die den Belüftungskanal (Längsnut 11) enthaltende untere Tintenleiterhälfte ist hinten gegenüber der oberen Hälfte bis fast zur Mittelebene Y abgesetzt und um einige Millimeter gekürzt. Auf diese Weise ist über dem hinten offenen Ende des Belüftungskanals ein praktisch kapillaritätsfreier Raum 14 geschaffen, in dem die Tinte sich nicht festsetzen und den Belüftungskanal verschliessen kann. Um zu verhindern dass Tinte von den unteren Tintenkammern 7.1 und 7.2 über die Stirnfläche des in der unteren Tintenleiterhälfte gekürzten Tintenleiterkerns 10 hinweg in den Belüftungskanal gelangt, sind die Längsrippen 9 in ihrem unteren Teil hinten kürzer bemessen als der die Längsnut 11 enthaltende Tintenleiterkern 10. Die äusseren längsverlaufenden Tintenkammern 7.2 reichen bis zum hinteren Ende des Tintenleiters, wo sie mit der Luftkammer 14 in Verbindung stehen. Die inneren Tintenkammern 7.1 reichen bei der Ausführung nach den Figuren 1 bis 5 in der oberen Tintenleiterhälfte ebenfalls bis zum hinteren Ende des Tintenleiters, sie wird aber im hinteren Bereich durch die in der Mittelebene Y sie verschliessenden Rippen 15 von der Luftkammer 14 getrennt.

Das Eindringen der Tinte in den Belüftungskanal von der Seite her verhindert die längsseitige Abdichtung der Längsnut 11 durch die Längsrippe 12. Die Luftkammer 14 (kapillarfreier Raum) schützt das hinten offene Ende des Belüftungskanals vor Überflutung. Gefährdet ist aber unter Umständen das vordere Ende des Belüftungskanals durch um den vorderen Rand der Hülse 2 herumlaufende vagabundierende Tinte, z.B. bei ungenügender Abdichtung des Tintenleitersitzes im Bereich des Austritts der Schreibfeder 3 aus der Hülse 2. Dem wird dadurch vorgebeugt, dass das vordere Ende des Belüftungskanals bis in den nach der Schreibfederspitze zu an seiner Unterseite abgeschrägten Teil des Tintenleiters vorverlegt ist. Die Abschrägung 19 beginnt hierbei nicht am Rand der Hülse 2, sondern erst weiter vorne, etwa 1 bis 2 Millimeter vom Rand der Hülse 2 entfernt. Längsnut 11 und Längsrippe 12 sind bis zur Abschrägung 19 vorgeführt, wo sie flächengleich mit dieser abschliessen. Der verlängerte Teil 12.1 der Längsrippe 12 verschliesst die Längsnut 11.1 auch noch ausserhalb der Hülse 2, sodass Tinte vom Rand der Hülse her nicht zum und in den Belüftungskanal gelangen kann.

## Patentansprüche

1. Tintenleiter für Füllfederhalter mit im Innern des Halterschaftvorderteiles zu beiden Seiten des Tintenleiterkernes (10) angeordneten kapillaren Tintenkammern (6, 7.1 und 7.2) zur Aufnahme des Tintenüberschusses und mit einem die Tintenkammern mit der Aussenluft verbindenden Belüftungskanal, dadurch gekennzeichnet, dass der Belüftungskanal durch eine in die Unterseite des Tintenleiterkernes (10) eingearbeitete, mit den Tintenkammern (6, 7.1, 7.2) weder vorne noch an den Seiten in Verbindung stehende Längsnut (11) gebildet ist, dass das Halterschaftvorderteil selbst oder eine in das Vorderteil eingesetzte Hülse (2) mit einer nach innen vorstehenden Längsrippe (12) versehen ist, die in die Längsnut (11) der Länge nach mit seitlichem Festsitz eingreift und damit den Belüftungskanal (11) an seinen Längsseiten tintendicht verschliesst, und dass die den Belüftungskanal (Längsnut 11) enthaltende untere Tintenleiterhälfte gegenüber der oberen Tintenleiterhälfte bis zur Mittelebene (Y) des Tintenleiters (1 ) abgesetzt und hinten so weit gekürzt ist, dass hinter dem hinten offenen Ende des Belüftungskanals (11) ein freier, praktisch kapillaritätsfreier Raum (14) entsteht, in dem die Tinte keinen kapillaren Halt findet.

2. Tintenleiter nach Anspruch 1, dadurch gekennzeichnet, dass zu beiden Seiten des Tintenleiterkernes (10) längsverlaufende Tintenkammern (7.1, 7.2) angeordnet sind, die durch die parallel zur Symmetrieebene (X) des Tintenleiters (1 ) gerichteten Seitenflächen des Kerns (10) einerseits, die seitlichen Innenflächen der Hülse (2) andererseits und die inneren und äusseren Seitenflächen von dazwischen angeordneten Längsrippen (9) gebildet sind.

3. Tintenleiter nach Anspruch 2, dadurch gekennzeichnet, dass die zu beiden Seiten des Kerns (10) angeordneten längsverlaufenden Tintenkammern (7.1, 7.2) nur in die untere, durch die Mittelebene (Y) nach oben begrenzte Tintenleiterhälfte eingearbeitet sind, und dass diese Tintenkammern durch nur in die obere Tintenleiterhälfte eingearbeitete, an sich bekannte quer zur Längsachse verlaufenden kammartigen Tintenkammern (6) ergänzt sind.

4. Tintenleiter nach Anspruch 3, dadurch gekennzeichnet, dass die kammartigen Tintenkammern (6) durch sehr enge, Luft nicht durchlassende Quereinschnitte (16) im Kern (10) des Tintenleiters (1) mit dem Tintenzuführungskanal (4) verbunden sind.

5. Tintenleiter nach Anspruch 1, 2 oder 3, dadurch gekennzeichnet, dass der Luftkanal (5) dem in den Kern (10) eingearbeiteten Tintenzuführungskanal (4) gegenüber nach oben in die in diesem Bereich nach innen verstärkte Wand (18) der Hülse (2) eingearbeitet ist.

6. Tintenleiter nach Anspruch 5, dadurch gekennzeichnet, dass der Luftkanal (5) an seinem vorderen stirnseitigen Ende durch eine in den Kern (10) eingearbeitete, den Luftkanal (5) nicht überschneidende, beim Schreiben Luft durchlassende Aussparung (17) mit den Tintenkammern (6, 7.1, 7.2) verbunden ist.

7. Tintenleiter nach Anspruch 1, dadurch gekennzeichnet, dass der aus der Hülse (2) herausragende, an seiner Unterseite abgeschrägte oder hohlkehlartig ausgebildete Teil des Tintenleiters (1) nicht schon am Rand der Hülse (2) sondern erst weiter vorne, in geringem Abstand vom Rand der Hülse entfernt beginnt und dass die Längsrippe (12) in der Hülse (2) über den Rand der Hülse hinaus bis zur Abschrägung (19) an der Unterseite des Tintenleiters verlängert ist, derart, dass der verlängerte Teil (12.1) der Längsrippe (12) die Längsnut (11.1) auch noch ausserhalb der Hülse (2) an ihrer Unterseite verschliesst.

## Revendications

1. Conducteur d'encre pour stylographe présentant à l'intérieur de la partie avant de la tige porte-plume des chambres à encre capillaires (6, 7.1 et 7.2) disposées de part et d'autre du noyau du conducteur d'encre (10) et servant à retenir l'encre excédentaire, ainsi qu'un conduit d'entrée d'air établissant la communication entre les chambres à encre et l'air extérieur, caractérisé en ce que le conduit d'entrée d'air consiste en une rainure longitudinale (11 ) pratiquée dans la face inférieure du noyau du conducteur d'encre (10) et ne communiquant avec les chambres à encre (6, 7.1, 7.2) ni à l'avant ni sur les côtés, que la partie avant de la tige porte-plume elle-même ou une gaine (2) insérée dans la partie avant est pourvue d'une nervure longitudinale (12) saillis- sant vers l'intérieur et s'engrenant dans sa longueur avec fixation latérale dans la rainure longitudinale (11 ) en fermant ainsi de façon étanche à l'encre les côtés longitudinaux du conduit d'entrée d'air (11) et que, par rapport à la moitié supérieure du conducteur d'encre, la moitié inférieure de celui-ci comportant le conduit d'entrée d'air (rainure longitudinale 11) est décalée jusqu'au plan médian (Y) du conducteur d'encre et est raccourcie à l'arrière de telle façon qu'il se forme un espace libre (14) derrière l'extrémité arrière ouverte du conduit d'entrée d'air (11 ) qui est pratiquement exempt de capillarité et dans lequel l'encre ne trouve pas d'attraction capillaire.

2. Conducteur d'encre suivant la revendication 1, caractérisé en ce que de part et d'autre du noyau du conducteur d'encre (10) sont disposées des chambres à encre s'étendant longitudinalement (7.1, 7.2) et formées d'une part par les faces latérales du noyau (10) dirigées parallèlement au plan de symétrie (X) du conducteur d'encre (1 ) et, d'autre part, par les faces latérales intérieures de la gaine (2) et par les faces latérales intérieures et extérieures de nervures longitudinales (9) disposées entre celles-ci.

3. Conducteur d'encre suivant la revendication 2, caractérisé en ce que les chambres à encre longitudinales (7.1, 7.2) disposées de part et d'autre du noyau (10) ne sont ménagées que dans la moitié inférieure du conducteur d'encre limitée vers le haut par le plan médian (Y) et que lesdites chambres à encre sont complétées par des chambres à encre (6,) connues ressemblant à un peigne et pratiquées seulement dans la moitié supérieure du conducteur d'encre et s'étendant transversalement à l'axe longitudinal.

4. Conducteur d'encre suivant la revendication 3, caractérisé en ce que les chambres à encre ressemblant à un peigne (6) sont reliées avec le conduit d'alimentation en encre (4) dans le noyau (10) du conducteur d'encre (1 ) par des encoches transversales (16) très étroites ne laissant pas passer l'air.

5. Conducteur d'encre suivant l'une quelconque des revendications 1, 2 ou 3, caractérisé en ce que vis-à-vis du conduit d'alimentation en encre (4) prévu dans le noyau (10), le conduit d'entrée d'air (5) est ménagé vers le haut dans la paroi (18) de la gaine (2) qui, dans cette zone, présente une épaisseur plus forte vers l'intérieur.

6. Conducteur d'encre suivant la revendication 5, caractérisé en ce que le conduit d'entrée d'air (5), à son extrémité frontale avant, est relié avec les chambres à encre (6, 7.1, 7.2) par un évidement (17) ménagé dans le noyau (10), ne croisant pas le conduit d'entrée d'air (5) et laissant passer l'air lorsqu'on écrit.

7. Conducteur d'encre suivant la revendication 1, caractérisé en ce que la partie du conducteur d'encre (1 ) dépassant la gaine (2) et dont la partie inférieure est biseautée ou présente la forme d'une moulure concave ne commence pas déjà au bord de la gaine (2) mais seulement plus en avant, à une faible distance du bord de la gaine (2) et que la nervure longitudinale (12) dans la gaine (2) se prolonge au delà du bord de la gaine jusqu'au biseau (19) à la face inférieure du conducteur d'encre de telle manière que la partie prolongée (12.1) de la nervure longitudinale (12) obture la face inférieure de la rainure longitudinale (11.1 ) également en dehors de la gaine (2).

## Claims

1. Feeding conduit for fountain pen with capillary ink chambers (6, 7.1 and 7.2) located inside the front part of the pen housing on both sides of the feeding conduit core (10) for storage of the excess ink and with an air vent connecting the outside air with the ink chambers, characterized in that the air vent is formed by a longitudinal slot (11) which is integrated into the lower side of the feeding conduit core (10) and which is neither connected to the ink chambers (6, 7.1, 7.2) at the front nor at the sides, in that the front part of the pen housing itself or a sleeve (2) set into the front section has a longitudinal rib (12) projecting towards the inside which fits lengthwise into the longitudinal slot (11) and is laterally affixed, thereby closing the air vent (11) ink-tight along its side wall, and in that the lower half of the feeding conduit containing the air vent (longitudinal slot 11) is set off as opposed to the upper half of the feeding conduit to the middle plane (Y) of the feeding conduit (1) and it is shortened in the rear to such an extent that an open, practically capillarity-free space (14) is formed behind the end of the air vent (11) which is open at the rear, in which the ink finds no capillary attraction.

2. Feeding conduit according to Claim 1, characterized in that longitudinal ink chambers (7.1, 7.2) are located on both sides of the feeding conduit core (10) which are formed by the lateral surfaces of the core (10) which are parallel to the symmetry plane (X) of the feeding conduit (1) on the one hand and by the lateral inner surfaces of the sleeve (2) on the other hand as well as by the inner and outer side surfaces of longitudinal ribs (9) arranged in between them.

3. Feeding conduit according to Claim 2, characterized in that the longitudinal ink chambers (7.1, 7.2) located on both sides of the core (10) are only integrated in the lower half of the feeding conduit which is delimited towards the top by the middle plane (Y), and in that these ink chambers are only supplemented by familiar chamber-like ink chambers (6) which run perpendicular to the longitudinal axis.

4. Feeding conduit according to Claim 3, characterized in that the chamber-like ink chambers (6) are connected with the ink feed duct (4) by very narrow, air-tight perpendicular slits (16) in the core (10) of the feeding conduit (1).

5. Feeding conduit according to Claim 1, 2 or 3, characterized in that the air vent (5) is integrated in the wall section of the sleeve, which is reinforced towards the inside in this area, across from the ink feed duct (4) integrated in the core (10).

6. Feeding conduit according to Claim 5, characterized in that the air vent (5) is connected to the ink chambers (6, 7.1, 7.2) at its front end by a notch (17) which is integrated in the core (10), which does not cross the air duct (5) and which allows air to pass during writing.

7. Feeding conduit according to Claim 1, characterized in that the part of the feeding conduit (1) which projects out of the sleeve (2), which is slanted or fluted does not already start at the edge of the sleeve (2) but not until further forward at a slight distance from the edge of the sleeve and in that the longitudinal rib (12) is extended in the sleeve (2) beyond the edge of the sleeve all the way to the slanting (19) at the lower side of the feeding conduit, in such a manner that the extension (12.1) of the longitudinal rib (12) also closes off the longitudinal slot (11.1 ) even outside of the sleeve (2) at its bottom.
